# FASCICULE DE BREVET EUROPEEN

(11) **EP 0 141 961 B1**
(45) Date de publication et mention de la délivrance du brevet: **18.01.1989**
(21) Numéro de dépôt: 84110809.5
(22) Date de dépôt: 11.09.1984
(51) Int. Cl.: H01Q 13/20

(54) **Cable electrique coaxial rayonnant**
Abstrahlendes koaxiales Kabel
Radiating coaxial cable

(30) Priorité: 15.09.1983 FR 8314710
(43) Date de publication de la demande: 22.05.1985
(73) Titulaire: LES CABLES DE LYON Société anonyme dite:, F-92111 Clichy Cedex (FR)
(72) Inventeur: Bocher, Jean-Loup, F-95120 Ermont (FR)
(74) Mandataire: Weinmiller, Jürgen

(56) Documents cités:
- FR-A- 2 189 890
- FR-A- 2 215 711
- FR-A- 2 401 532
- GB-A- 2 033 666
- GB-A- 2 105 521
- US-A- 2 724 774
- US-A- 2 947 988
- INTERNATIONAL ANTENNA AND PROPAGATION SYMPOSIUM, Boston, 9-11 septembre 1968, pages 253-258, IEEE, New York, USA; T. NAGAO et al.: "Leaky coaxial cable with slot array"

## Description

La présente invention concerne un câble électrique coaxial rayonnnant, comprenant une âme conductrice, un diélectrique cellulaire, un conducteur extérieur muni de fenêtres de passage de rayonnement électromagnétique, et une gaine externe isolante.

Les fenêtres de passage du rayonnement des câbles connus sont constituées soit par des fentes, longitudinales ou faisant un angle avec l'axe du câble, soit par des successions de trous alignés sur des segments parallèles à l'axe du câble. Leur affaiblissement linéique est cependant perturbé par la valeur du facteur de couplage, de sorte qu'ils ne sont parfaitement satisfaisants que pour des facteurs de couplage déterminés. Leur rayonnement en valeur de crête est également limité.

Les câbles rayonnants comportant des fentes faisant un angle avec l'axe du câble sont particulièrement dissipatifs, car ces fentes coupent les courants superficiels qui circulent dans le conducteur extérieur du câble et de ce fait augmentent beaucoup l'affaiblissement.

Les câbles comportant des successions de trous alignés sur des segments parallèles à l'axe du câble ont un affaiblissement plus réduit, mais la disposition de ces segments parallèles à l'axe crée un diagramme de rayonnement non uni- form, ce qui peut être génant dans beaucoup d'applications.

La présente invention a pour but de procurer un câble électrique coaxial rayonnant dont l'affaiblissement linéique ne dépende pas de la valeur du facteur de couplage, qui présente un meilleur rayonnement en valeur de crête, avec un distribution plus uniforme, et pour des amplitudes de couplage moindres que les câbles connues, et dont la mesure des tensions d'écho (réflectomé- trie) soit très bonne.

Le câble selon la présente invention est caractérisé en ce que les fenêtres de passage du rayonnement de son conducteur extérieur sont constitués par des séries successives de trous alignés selon un segment d'hélice.

Il répond en outre de préférence à au moins l'une des caractéristiques suivantes:

Les trous formant fenêtres de passage du rayonnement sont circulairs.

Le conducteur extérieur est formé par un feuillard gaufré.

Sa gaine est en une résine synthétique munie d'un additif minéral la rendant non propagatrice d'une flamme.

La gaine est exempte d'additif halogéné.

La masse spécifique apparente du diélectrique cellulaire est comprise entre 0,25 et 0,50 g/cm³.

Sa gaine externe est relié à un élément porteur d'axe parallèle au sein.

On sait que l'énergie ΔW rayonnée par chaque trou de rayon r à la fréquence est donnée par la formule de BETHE: Hₜ étant le champ magnétique tangential au centre de l'ouverture et c la vitesse de la lumière dans la vide.

Il est donc possible de calculer l'affaiblissement supplémentaire apporté par le rayonnement, W étant l'énergie véhiculée dans la câble.

Du fait que les trous sont disposés suivant une hélice par rapport à l'axe du câble, le rayonnement de celui-ci a un diagramme circulaire et est uniforme dans toutes les directions si l'on néglige l'effet de paroi dû aux obstacles situés à proximité du câble.

La distance d'entre les trous doit être choisie de façon que les champs rayonnés par chacun s'ajoutent. On aboutit ainsi à une condition théorique: le rayonnement du câble à fuites sera effectif pour les signaux porteurs dont la longeur d'onde dans l'air satisfait les relations: et p étant une constante entière et er, la permittivité relative de l'isolant primaire du câble coaxial.

Suivant les valeurs de p, le rayonnement pourra se produire sur le mode fondamental ou sur des modes d'ordre supérieur.

Il est décrit ci-après, à titre d'exemple et en référence à la figure unique du dessin annexé, un câble électrique coaxial rayonnant selon l'invention

Ce câble comporte une âme conductrice 1 en cuivre ou en aluminium à cannelure hélicoïdale. Celle-ci est entourée d'un diélectrique cellulaire à faibles pertes 2 en polyéthylène de masse spécifique comprise entre 0,25 et 0,50 g/cm³.

Le conducteur extérieur est formé d'un feuillard de cuivre gaufré 3, percé de trous 6 répartis sur des segments d'hélice, le pas et l'angle par rapport à l'axe des séries de trous étant choisis en fonction de la fréquence d'utilisation. Les trous représentés sont circulaires, mais ils pourraient aussi être rectangulaires ou de forme ovale.

Le conducteur extérieur est entouré d'une gaine protectrice 4 en polychlorure de vinyle, additionné d'une charge minéral la rendant non propagratrice de la flamme, mais sans additif antifeu halogèné, qui engendrerait un dégagement d'halogène en cas d'incendie.

L'ensemble du câble est supporté par un élément porteur 5 à âme d'acier 7, relié à la gaine du câble.

Un câble de ce genre, de diamères extérieur 45 mm et intérieur 18,5 mm, muni de trous de diamètre 9 mm espacés de 15 mm, répartis sur une hélice de pas 350 mm, faisant un angle de 20° avec l'axe du câble, présente pour une fréquence de 450 MHz une efficacité de couplage de -53 dB à 2 m en espace libre, avec une atténuation linéique de 23 dB/km. Son impédance caractéristique est voisine de 50 ohms. Un câble selon la technique antérieure, décrite dans l'article de Nagao, Kurauchi et Nakahara, International Antenna and Propagation Symposium, 9-11 septembre 1968, pages 253-258, de diamètes extérieur 43 mm et intérieur 17,7 mm, muni de fentes de longueur 130 mm et de largeur 10 mm, faisant des angles alternés avec l'axe de +0.3 radian et -0,3 radian, avec un pas de 530 mm, présentait une efficacité de couplage de -57 dB à 2 m en espace libre, avec une atténuation linéique de 24 dB/km.

## Revendications

1. Câble électrique coaxial rayonnant, comprenant une âme conductrice (1), un diélectrique cellulaire (2), un conducteur extérieur (3) muni de fenêtres (6) de passage du rayonnement électromagnétique, et une gaine externe isolante (4), caractérisé en ce que le conducteur extérieur (3) est un conducteur unique continu, et en ce que les fenêtres (6) de passage du rayonnement sont constituées par des séries successives de trous circulaires alignés hélicoîdalement.

2. Câble selon la revendication 1, caractérisé en ce que le conducteur extérieur (3) est formé par un feuillard gaufré.

3. Câble selon les revendications 1 ou 2, caractérisé en ce que sa gaine (4) est en une résine synthétique munie d'un additif minéral la randant non propagatrice d'une flamme.

4. Câble selon l'une des revendications 1 à 3, caractérisé en ce que sa gaine (4) est exempte d'additif halogéné.

5. Câble selon l'une des revendications 1 à 4, caractérisé en ce que la masse spécifigue apparente du diélectrique cellulaire est comprise entre 0,25 et 0,50 g/cm³.

6. Câble selon l'une des revendications 1 à 5, caractérisé en ce que sa gaine externe est reliée à un élément porteur (5) d'axe parallèle au sien.

## Patentansprüche

1. Abstrahlendes koaxiales elektrisches Kabel, mit einer leitenden Seele (1), einem zellförmigem Dielektrikum (2), einem äußeren Leiter (3) versehen mit Fenstern (6) für den Durchgang der elektromagnetischen Strahlung, und einer äußeren Isolierhülle (4), dadurch gekennzeichnet, daß der äußere Leiter (3) ein einziger durchgehender Leiter ist und daß die Fenster (3) für den Durchgang der Strahlung aus aufeinanderfolgenden Reihen von spiralförmig angeordneten kreisförmigen Löchern bestehen.

2. Kabel nach Anspruch 1, dadurch gekennzeichnet, daß der äußere Leiter (3) aus einer waffelförmig geprägten Folie besteht.

3. Kabel nach Anspruch 1 oder 2, dadurch gekennzeichnet, daß seine Hülle (4) aus einem Kunstharz versehen mit einem mineralischen Additif besteht, das die Ausbreitung von Flammen verhindert.

4. Kabel nach einem der Ansprüche 1 bis 3, dadurch gekennzeichnet, daß seine Hülle (4) kein halogeniertes Additiv enthält.

5. Kabel nach einem der Ansprüche 1 bis 4, dadurch gekennzeichnet, daß die offenbare spezifische Masse des zellförmigen Dielektrikums zwischen 0,25 und 0,50 g/cm³ liegt.

6. Kabel nach einem der Ansprüche 1 bis 5, dadurch gekennzeichnet, daß seine äußere Hülle mit einem Trägerelement (5) verbunden ist, dessen Achse parallel zur Kabelachse verläuft.

## Claims

1. A radiating coaxial electric cable comprising a conductor core (1), a cellular dielectric (2), an outer conductor (3) having apertures (6) for the passage of electromagnetic radiation, and an outer insulating sheath (4), characterized in that the outer conductor (3) is a single continuous conductor, and in that the apertures (6) for the passage of electromagnetic radiation are constituted by successive series of helically aligned circular holes.

2. A cable as claimed in Claim 1, characterized in that the outer conductor (3) is formed -by a corrugated sheet.

3. A cable as claimed in Claim 1 or 2, characterized in that its sheath (4) is made from a synthetic resin with a mineral additive making it resisting to flame-propagation.

4. A cable as claimed in one of Claims 1 to 3, characterized in that its sheath (4) is free from halogenated additive.

5. A cable as claimed in one of Claims 1 to 4, characterized in that the apparent density of the cellular dielectric lies in the 0,25 to 0.50 g/cm³ range.

6. A cable as claimed in one of Claims 1 to 5, characterized in that its outer sheath is connected to a support element (5) the axis whereof is parallel to the cable axis.
